# EUROPÄISCHE PATENTSCHRIFT

(11) **EP 4 001 522 B1**
(45) Veröffentlichungstag und Bekanntmachung des Hinweises auf die Patenterteilung: **11.06.2025**
(21) Anmeldenummer: 21206009.9
(22) Anmeldetag: 02.11.2021
(51) Int. Cl.: E03B 9/08, F16K 31/46

(54) **EINBAUGARNITUR MIT VERANKERUNG IM ERDREICH**
FITTING WITH ANCHORING IN THE GROUND
ROBINET À ENCASTRER À ANCRAGE AU SOL

(30) Priorität: 11.11.2020 DE 102020129725
(43) Veröffentlichungstag der Anmeldung: 25.05.2022
(73) Patentinhaber: KETTLER GMBH, 46286 Dorsten (DE)
(72) Erfinder: Buhla, Michael, 46348 Raesfeld (DE)
(74) Vertreter: dompatent von Kreisler Selting Werner - Partnerschaft von Patent- und Rechtsanwälten mbB

(56) Entgegenhaltungen:
- WO-A2-2017/161267
- DE-U1- 202006 006 581
- DE-U1- 9 415 364
- GB-A- 1 281 982

## Beschreibung

Die Erfindung betrifft eine Einbaugarnitur zur Bedienung von im Erdreich verlaufenden Armaturen zum Anschluss der Armaturen an Rohrleitungen, mit einem über ein mobiles Drehgerät bedienbaren, von einem Hülsrohr umgebenen Gestänge, mit einer der Verdrehung der Einbaugarnitur entgegenwirkenden Verankerung in dem diese umgebenden Erdreich, wobei die Verankerung in ein das Hülsrohr umgebendes Außenrohr integriert ist.

Die Erfindung betrifft außerdem eine Einbaugarnitur zur Bedienung von im Erdreich verlaufenden Armaturen zum Anschluss der Armaturen an Rohrleitungen, mit einem über ein mobiles Drehgerät bedienbaren, von einem Hülsrohr umgebenen Gestänge.

Beim Aufschluss von Wohn- und Industriegebieten werden im Straßenunterbau Frischwasserleitungen, Ableitungen und andere Leitungen verlegt. Dabei werden zum Teil erst im Nachhinein die Verbindungen zu den Abnehmern hergestellt, weswegen in regelmäßigen Abständen Einbaugarnituren vorgesehen sind, welche die Verbindung mit den Abnehmern ermöglichen oder über welche die jeweiligen Leitungen abschnittsweise stillgelegt oder geöffnet werden können. Beispielhaft wird die DE 295 16 158 erwähnt. Bekannt ist der Einsatz von mobilen Dreh- oder auch Schieberdrehgeräten. Dabei wird das mobile Drehgerät auf die Einbaugarnitur gesteckt und das Gerät eingeschaltet. An langen Auslegern müssen die Wasserwerker das Gegendrehmoment zum Armaturenbetätigungsmoment mit ihrer Körperkraft aufbringen, was naturgemäß zu erheblichen Beeinträchtigungen führen kann. Bekannt ist aus der DE 10 2006 015 325 eine Vorrichtung zum Bedienen von Armaturen im Erdeinbau, wobei an der Bedienstelle eine verdrehsichere Aufnahme angeordnet sein soll, die aus mindestens einem transportablen und mindestens einem ortsfesten Teil besteht. Eine verdrehsichere Aufnahme nimmt dabei das auftretende Reaktionsmoment auf und gibt es an das umgebende Erdreich weiter. Bei dieser Lösung muss allerdings die Verdrehsicherung in Form der Trageplatte mit der Straßenkappe eingebaut werden. Das bedeutet in der Praxis: Entweder wird die verdrehsichere Trageplatte beim Neubau gleich mit eingebaut oder die vorhandene Straßenkappe nebst Tragplatte mit ausgebaut und mit der verdrehsicheren Trageplatte neu eingebaut werden. Dabei wird die Straßenoberfläche beschädigt, was ggf. Frostschäden, Absenkungen und andere Beeinträchtigungen zur Folge haben kann. Aus der DE 20 2006 006 581 ist eine Einbaugarnitur bekannt, die über Drehlager verfügt, welche durch Halbschalen gebildet sind, die von einer Antriebsstange durchragt werden und die in einem stirnendseitigen Lagerwulst der Laschenbüchse drehbar gelagert sind. Gegenstand der GB 1 281 982 ist u.a. ein seitlich angeflanschtes Rohr, das als Verankerung im Erdreich gegen Verdrehungen des Außenrohres dienen soll. Die WO 2017/161267 zeigt eine Einbaugarnitur zur Bedienung von im Erdreich verlaufenden Armaturen zum Anschluss an Rohrleitungen mit einem über ein mobiles Drehgerät bedienbaren Gestänge und den oben beschriebenen Nachteilen.

Dabei stellt sich der vorliegenden Erfindung die Aufgabe, eine Einbaugarnitur zur Bedienung von im Erdreich verlaufenden Armaturen zum Anschluss der Armaturen an Rohrleitungen zu schaffen, die sich durch eine verbesserte Aufnahme des Reaktionsmomentes sowie eine einfache und sichere Bauweise auszeichnet.

Diese Aufgabe wird nach einer ersten Ausführungsform der Erfindung durch eine der Verdrehung der Einbaugarnitur entgegenwirkende Verankerung in dem diese umgebenden Erdreich gelöst, wobei die Verankerung in ein das Hülsrohr umgebendes Außenrohr integriert ist. Die Verankerung weist erfindungsgemäß mindestens einen ausklappbaren Keil zur Verankerung der Einbaugarnitur im Erdreich auf. Dieser Keil bzw. diese Keile werden aus ihrer am Außenrohr anliegenden Position herausgeklappt, so dass die Keile an passender Stelle in den Boden getrieben werden können, was der Einbaugarnitur zusätzliche Möglichkeiten zur Anpassung an die Gegebenheiten vor Ort ermöglicht.

Gegenstand der Erfindung ist damit insbesondere eine einbaugarniturseitige Verankerung im Erdreich und damit eine Vorrichtung, die es dem Wasserwerker ermöglicht, diese "kraftfrei" einzuschalten und das Gegendrehmoment zum Armaturenbetätigungsmoment über die Einbaugarnitur und gegebenenfalls weitere Bauteile in die Erde einzuleiten. Das als Erddübel ausgebildete Außenrohr bleibt verdrehsicher im Erdreich verankert und dort verbaut. Indem die Verankerung in das das Hülsrohr umgebende Außenrohr integriert oder Bestandteil dessen ist, ist ein spezielles Außenrohr realisiert, welches das Hülsrohr noch umgibt und dahingehend eine ungleichmäßige Kontur aufweist, dass sich die angesprochene Verankerung ausbilden kann. Diese Lösung lässt sich ohne viel Mühe in eine vorhandene Trageplatte und Straßenkappe einbauen.

Die Aufgabe wird nach einer zweiten Variante durch eine der Verdrehung der Einbaugarnitur entgegenwirkenden Verankerung in Form mindestens eines in das Erdreich eingetriebenen Dübels gelöst.

Dabei geht es in der Folge um eine technisch weniger anspruchsvolle Lösung mit Dübeln, welche in die Erde getrieben werden. Dies bedeutet, dass die Verankerung zumindest einen zur Verankerung der Einbaugarnitur im Erdreich dienenden Dübel umfasst.

Gerade beim Einsatz mehrerer, gleichmäßig verteilter Dübel, erweist sich diese Lösung als vorteilhaft, vergleichsweise einfach realisierbar. Ergänzend ist vorgesehen, dass der Dübel ein Gewinde aufweist, um das Eintreiben in den Boden noch zusätzlich zu erleichtern.

Bevorzugt ist vorgesehen, dass als weitere Verankerung mindestens eine Querschnittserweiterung in dem Außenrohr dient. Das Außenrohr weist also nicht klassisch eine runde Kontur auf, sondern mindestens eine Erweiterung des Querschnitts, welcher dann quasi nach außen vorsteht und somit einen Keil bildet, welcher im eingebauten Zustand einer Verdrehung entgegen wirkt.

In diesem Sinne versteht sich auch der Vorschlag, wonach die Querschnittserweiterung keilartig ausgebildet ist, eben um diese ungleichmäßige Kontur zu schaffen, die dann dazu beiträgt, eine optimale Verankerung der Einbaugarnitur in dem diese umgebenden Erdreich zu schaffen.

Zwecks gleichmäßiger Kräfteverteilung ist daran gedacht, dass das Außenrohr mehrere in gleichmäßigem Abstand zueinander positionierte Querschnittserweiterungen umfasst.

Eine vorteilhafte Ausführungsform der Erfindung sieht vor, dass das Außenrohr sich in etwa über das obere Drittel bis die obere Hälfte der Einbaugarnitur erstreckt und dabei das Hülsrohr umfasst.

Um die angesprochene Keilwirkung umzusetzen, sieht die Erfindung vor, dass das Außenrohr eine eine torsionsfeste Verbindung zu einem transportablen Betätigungsgerät zulassende Außenkontur aufweist. Die inneren Konturen des Schutzrohres des Betätigunggestänges korrespondieren dabei bevorzugt mit den äußeren Konturen des Außenrohres

Eine ergänzende Ausführungsform der Erfindung sieht in diesem Zusammenhang vor, dass die Einbaugarnitur mit einem auf die Einbaugarnitur aufsetzbaren Betätigungsgestänge ausgerüstet ist, über welches die Einbaugarnitur von der Bedienststelle aus bedient werden kann. Dazu wird das Betätigungsgestänge auf die Einbaugarnitur aufgesetzt und bei Einschalten des Schieberdrehgerätes kommt es zu einer Verbindung, die verdrehgesichert ist, so dass das Gegendrehmoment zum Armaturenbetätigungsmoment in die Erde eingeleitet werden kann. Anstatt von einer Einbaugarnitur und einem Betätigungsgestänge ließe sich auch von einer zweiteiligen Einbaugarnitur sprechen, mit einem unteren und oberen, im Bereich der Straßenkappe zu verbindenden Teil.

Es ist daran gedacht, dass das Betätigungsgestänge von einem drehmomentübertragenen Schutzrohr umgeben ist, welches an seinem unteren Ende über einen Abschlussring verfügt, der eine torsionsfeste formschlüssige Innenkontur korrespondierend zu dem Außenrohr und dessen Außenkontur aufweist.

Nach einer weiteren vorteilhaften Ausführungsform der Erfindung ist vorgesehen, dass das Betätigungsgestänge teleskopierbar ausgebildet ist, um eine bessere Handhabung und Höhenanpassung zu ermöglichen, wodurch zugleich die körperliche Beeinträchtigung der Wasserwerker maßgeblich reduziert wird.

Was die Erfindung konkret betrifft, so sieht es so aus, dass Einbaugarnitur und Betätigungsgestänge über einen Mehrkant bzw. eine Kuppelmuffe miteinander verbunden sind. Der Mehrkant sitzt am oberen Ende der Einbaugarnitur, die Kuppelmuffe korrespondiert dazu am unteren Ende des Betätigungsgestänges. Letzteres wiederum ist seinerseits von einem Hülsrohr umgeben und schließt am unteren Ende mit einer Abschlusskappe ab.

Erfindungsgemäß ist weiterhin vorgesehen, dass das obere Ende des Betätigungsgestänges zum Anschluss eines mobilen Drehgerätes dient.

Eine bevorzugte Ausführung der Erfindung sieht vor, dass zwischen dem Außenrohr und der Randkappe der Einbaugarnitur eine Zentrierung vorgesehen ist, sodass automatisch Außenrohr und Einbaugarnitur zentriert zueinander positioniert sind.

Konkret sieht dies so aus, dass das Außenrohr an seinem oberen Ende einen nach innen gerichteten, eine Schräge aufweisenden Kragen umfasst. Der Kragen verjüngt sich zusätzlich nach innen, sodass der Kragen samt Schräge mit der Randkappe korrespondiert und es zumindest im weiteren Sinne zu einer Rastverbindung kommt.

Das Außenrohr kann mittels eines Befestigungsmittels, vorzugsweise einer oder mehrerer Schrauben, mit der Einbaugarnitur zugfest verbunden werden. Die Schraube durchdringt dabei eine in dem Kragen des Außenrohrs vorgesehene Aufnahme und/oder die Radkappe.

Ergänzend wird eine Abzugsicherung vorgeschlagen. Am zweckmäßigsten ist diese zwischen dem Außenrohr und dem Abschlussring am unteren Ende des Betätigungsgestänges eine Abzugsicherung vorgesehen ist. Es ist also so zu verstehen, dass zwischen dem Außenrohr und einem Abschlussring einer Abzugsicherung vorgesehen ist.

Eine bevorzugte Ausführungsform sieht dabei vor, dass die Abzugsicherung einen Stift umfasst, der von einem umlaufenden Ring federnd in Position gehalten wird. D. h. dieser vergleichsweise klein bauende Stift wird von einem umlaufenden, flexiblen Ring federnd in Position gedrückt und rastet auf dem Erddübel in einer Nut ein.

Nach der zweiten Variante der Erfindung wird die Aufgabe durch eine der Verdrehung der Einbaugarnitur entgegen wirkende Verankerung in Form mindestens einen in das Erdreich eingetriebenen Dübels gelöst.

Zur guten Handhabung der Dübel ist darüber hinaus vorgesehen, dass die Dübel gemeinsam einer mit dem Abschlussring zu verbindenden Abschlusskappe zugeordnet sind, um die torsionsfeste Verbindung zu realisieren.

Zwecks optimierter Herstellung der Verbindung zwischen Abschlusskappe und Dübeln ist daran gedacht, dass die Abschlusskappe Aufnahmen für die Dübel aufweist.

Zwecks Vereinfachung beim Einbringen der Dübel in das Erdreich ist vorgesehen, dass der Abschlussring des Betätigungsgestänges mit parallel zu den Dübeln ausgerichteten Stegen ausgerüstet ist.

Ergänzend dazu ist vorgesehen, dass die Stege korrespondierend zu den Dübeln ausgebildet und angeordnet sind.

Die Erfindung zeigt sich insbesondere dadurch aus, dass eine Einbaugarnitur zur Bedienung von im Erdreich verlaufenden Armaturen zum Anschluss an Rohrleitungen geschaffen ist, die schonend für die Wasserwerker funktioniert. Neben einem Hülsrohr umgibt das Gestänge der Einbaugarnitur von außen noch ein Außenrohr. Diesem Außenrohr fällt in einer ersten Variante der Erfindung die Aufgabe zu, eine Keilwirkung auf die Einbaugarnitur im Erdreich auszuüben. Hierzu wird das Außenrohr in den Boden eingetrieben. Da es allerdings gar keinen klassischen runden Querschnitt aufweist, sondern eine Erweiterung, kommt zur Verankerung dieses Außenrohrs im Erdreich. Neben der Querschnittserweiterung in einer Art Ausbeulung kommt auch eine Lösung in Frage, bei der ein oder mehrere Keile ausgeklappt werden können, um dann eine Verankerung im Erdreich zu realisieren. Die Erfindung bezieht sich außerdem auf ein Betätigungsgestänge, dass auf die Einbaugarnitur mittels einer Mehrkant-/Kuppelmuffenverbindung aufgesetzt werden kann.

Eine alternative Ausführungsform der Erfindung sieht vor, dass zur Verankerung der Garnitur im Erdreich eine oder mehrere, möglichst mit einem Gewinde versehene Befestigungsmittel in Form von Dübeln dienen.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Figur 1: eine Einbaugarnitur mit Außenrohr in eingebautem Zustand,
- Figur 2: eine Einbaugarnitur mit aufgesetztem Betätigungsgestänge,
- Figur 3: ein Betätigungsgestänge,
- Figur 4: ein Außenrohr mit Dübel,
- Figur 5: eine Einbaugarnitur mit Dübelwirkung,
- Figur 6: eine Variante zu Figur 4,
- Figur 7: ein Außenrohr mit ausklappbaren Keilen,
- Figur 8: eine Variante zu Figur 7,
- Figur 9: eine Zentrierung zwischen Randkappe und Außenrohr,
- Figur 10: eine Zentrierung zwischen Randkappe und Außenrohr mit Befestigungsmittel,
- Figur 11: eine Abzugsicherung,
- Figur 12: die Abzugsicherung aus anderer Perspektive,
- Figur 13: eine Einbaugarnitur mit aufgesetztem Betätigungsgestänge mit Dübelverankerung,
- Figur 14: das untere Ende eines Betätigungsgestänges,
- Figur 15: die Einbaugarnitur bei Einsatz des Betätigungsgestänges,
- Figur 16: einen Abschlussring mit Dübeln und Führungsstiften,
- Figur 17: Dübel und Führungsstifte,
- Figur 18: eine Variante zu Figur 16
- Figur 19: eine Schmutzkappe vor der Montage,
- Figur 20: eine Schmutzkappe nach der Montage,
- Figur 21: eine Fixierscheibe und
- Figur 22: ein Betätigungsgestänge mit Stiften

Figur 1 zeigt eine Einbaugarnitur 1 in eingebautem Zustand. Die Einbaugarnitur 1 verfügt über ein das hier nicht erkennbare Gestänge umgebendes Hülsrohr 3, das nach unten mit einem Glockenadapter 35 abschließt und die Verbindung zwischen der Armatur 5 und der Rohrleitung 6 mittels einer Kuppelmuffe verdeckt. Im oberen Bereich der Einbaugarnitur 1 ist die als Außenrohr 4 ausgebildete Verankerung 2 unterhalb der Tragplatte 37 zu erkennen. Das Außenrohr 4 verfügt über einen ungleichmäßigen, keilartigen Querschnitt zwecks optimaler Verankerung von Einbaugarnitur 1 bzw. Außenrohr 4 in dem umgebenden Erdreich. An ihrem oberen Ende 39 schließt die Einbaugarnitur 1 in der Straßenkappe 40 ab.

In Figur 2 ist dazu nun die Einbaugarnitur 1 mit aufgesetztem Betätigungsgestänge 13 mit dem Schutzrohr 16 gezeigt. Am oberen Ende 17 des Betätigungsgestänges 13 ist hier ein mobiles Drehgerät 7 zu erkennen. Das Schieberdrehgerät 7 wird auf die Baugruppe aus Einbaugarnitur 1 und Betätigungsgestänge 13 aufgesteckt, so dass der Wasserwerker nun "kraftfrei" dieses Gerät 7 einschalten kann, woraufhin das Gegendrehmoment zum Armaturenbetätigungsmoment in die Erde eingeleitet wird.

Dazu zeigt Figur 3 ein Betätigungsgestänge 13 mit dem aufgesetzten Drehschiebergerät 7 am oberen Ende 17 des Betätigungsgestänges 13. Dieses umfasst eine Schlüsselstange 42, die an ihrem unteren Ende mit einer Kuppelmuffe 15 verbunden ist. Schließlich verfügt das Betätigungsgestänge 13, präziser gesagt, dessen Schutzrohr 16 an seinem unteren Ende 30 über einen Abschlussring 26. Dessen Zweck ist die torsionsfeste Verbindung zum Außenrohr 4.

In Figur 4 ist ein Außenrohr 4 oder auch Adapter gezeigt. Das Außenrohr 4 umfasst einen oberen Abschlussring 60 mit den Aufnahmen 61, 62 und darunter die eigentliche Verankerung 2 in Form von Flügeln 31, 32 als Querschnittserweiterung 8, die sich im Erdreich festkrallen.

Eine Variante dazu zeigt Figur 5, hier in Form einer Einbaugarnitur 1 mit Glockenadapter 35 und einem vergleichsweise langen Außenrohr 4 mit einer Vielzahl von Flügeln als Querschnittserweiterungen 8 im Bereich der Außenkontur 33, von denen hier nur zwei beispielhaft mit den Bezugszeichen 31 und 32 wiederum versehen sind. Mit 36 ist noch der Mehrkant zum Aufsetzen des Betätigungsgestänges 13 bezeichnet.

Den oberen Teil eines Außenrohres 4 zeigt dann Figur 6 mit den Aufnahmen 61, 62 für die hier nicht gezeigten Stifte für die zweite Variante der Erfindung.

Eine andere Geometrie für ein Außenrohr/Adapter 4 zeigt Figur 6 mit den Flügeln 31, 32 zur Verankerung des Außenrohrs 4. Letzteres verfügt an seinem Abschlussring 60 am oberen Ende über Aufnahmen 61, 62 zwecks Verbindung zwischen Betätigungsgestänge und Außenrohr 4.

Dazu zeigt Figur 7 ein Außenrohr/Adapter 4 mit ausklappbaren Keilen 9 - 11 zwecks Verbesserung der Keilwirkung, wobei naturgemäß Varianten zu einem Klappmechanismus praktikabel sind.

In Figur 8 ist wiederum ein Außenrohr/Adapter 4 gezeigt. Diese können zur besseren Montage aus zwei Hälften bestehen, die zu einem Bauteil verschraubt werden können.

Dargestellt ist in Figur 9 dann die Zentrierung 46 zwischen Außenrohr 4 und Randkappe 45. Augenmerk liegt dabei auf der Schräge 49, die dem nach innen gerichteten Kragen 47 an dem oberen Ende 48 des Außenrohres 4 entspricht. Gut zu erkennen ist dabei, wie es zu einer automatischen Zentrierung zwischen Außenrohr 4 und Randkappe 45 bei der Montage kommen muss.

Eine Fixierung zwischen dem Außenrohr 4, genauer gesagt dem Kragen 47 und der Randkappe 45 zeigt dann Figur 10 mit dem besonderen Hinweis auf das Befestigungsmittel 50 in Form einer Schraube, die hier mit einer Aufnahme 65 in der Zentrierung 47 korrespondiert.

Dazu zeigt Figur 11 die Abzugsicherung 51 in Form des Stifts 52, welcher durch einen flexiblen Ring 53 in Position gehalten wird. Der Stift 62 rastet in die Zentrierung 47 oder auch jedes andere denkbare Bauteil mit entsprechender Aufnahme ein.

Figur 12 veranschaulicht die Abzugsicherung 51, die über den flexiblen Ring 53 in Position gehalten wird.

Dazu zeigt Figur 13 ein Betätigungsgestänge 13 mit dem aufgesetzten Drehschiebegerät 7 am oberen Ende des Betätigungsgestänges 13. Dieses umfasst eine Schlüsselstange 42, die an ihrem unteren Ende mit einer Kuppelmuffe 15 verbunden ist. Schließlich verfügt das Betätigungsgestänge 13, präziser gesagt das Schutzrohr 16, an seinem unteren Ende 30 über einen Abschlussring 26. Gut zu erkennen sind unterhalb der Tragplatte 37 Verankerungen 2 in Form von Dübeln 18, 19.

Figur 14 zeigt das Betätigungsgestänge 13 mit der Kuppelmuffe 15 zur Verbindung mit der Einbaugarnitur und dem Abschlussring 26 am unteren Ende des Betätigungsgestänges 13. Mit 42 ist noch die Schlüsselstange bezeichnet.

Figur 15 veranschaulicht das untere Ende des Betätigungsgestänges 13 in Form des Abschlussrings 26 mit den senkrechten Stegen 63, 64 quasi als Werkzeuge zur Montage und/oder Demontage der Dübel 18 - 20. Darunter sind das obere Ende der Einbaugarnitur mit dem Mehrkant 36 sowie die Dübel 18, 19, 20 mit Gewinde 21, 22, 23 gezeigt.

Figur 16 zeigt dann eine Variante für die Dübellösung mit der Abschlusskappe 60, dem Flansch 56 und den Aufnahmen 27, 28 für die Dübel 18, 19, 20.

Gut zu erkennen sind dann in Figur 17 neben den Führungsstiften 54, 55 die Aufnahmen 27, 28, 29 in dem Ring 38 für die Dübel 18, 19, 20 mit Gewinde 21, 22, 23, bevor diese ihre Position einnehmen, in der sie die Keilwirkung entfalten.

Anders dann in Figur 18, wo sich die Dübel 18, 19, 20 in ihrer Arbeitsposition befinden. Auch hier umfasst der Ring 38/Flansch 56 Aufnahmen 27, 28, 29 für die Befestigungsmittel 18, 19, 20 und mit 54 und 55 sind Führungsstifte bezeichnet,

Die Figuren 19 und 20 zeigen eine Schmutzkappe 24 zum Schutz der Torsionsschnittstelle zwischen dem Erddübel und dem mobilen Drehgerät. Die Schmutzkappe 24 wird vor Montage der Straßenkappe 43 auf die Einbaugarnitur 1aufgesetzt. Dazu ist die Schmutzkappe 24 zum oberen Ende der Einbaugarnitur 1 korrespondierend ausgebildet. Zwei Flügel 57, 58 erleichtern zusätzlich die Handhabe der Schmutzkappe 24.

Eine Tragplatte 67 in Art eines Adapters ist dann zentraler Gegenstand von Figur 21. Diese speziell geformten und ggf. einzubetonierenden Tragplatten 67 sind dank ihres Profils 41zum Abfangen des Gegendrehmomentes besonders gut geeignet. Mit 68 ist noch der Stift bezeichnet. Unterhalb des Abschlussrings 26 befindet sich ein hier verdecktes Schlüssellochprofi.

Werkzeug dazu ist ein Betätigungsgestänge 13 mit Drehgerät 7 und Stiften 69, 70, welche mit dem Profil 68 der Tragplatte 67 korrespondieren.

## Patentansprüche

1. Einbaugarnitur (1) zur Bedienung von im Erdreich verlaufenden Armaturen (5) zum Anschluss der Armaturen (5) an Rohrleitungen (6), mit einem über ein mobiles Drehgerät (7) bedienbaren, von einem Hülsrohr (3) umgebenen Gestänge, mit einer der Verdrehung der Einbaugarnitur (1) entgegen wirkenden Verankerung (2) in dem diese umgebenden Erdreich, wobei die Verankerung (2) in ein das Hülsrohr (3) umgebendes Außenrohr (4) integriert ist,
**dadurch gekennzeichnet,**
**dass** das Außenrohr (4) mindestens einen ausklappbaren Keil (9, 10, 11) als die Verankerung der Einbaugarnitur (1) im Erdreich aufweist.

2. Einbaugarnitur nach Anspruch 1,
**dadurch gekennzeichnet,**
**dass** als weitere Verankerung (2) mindestens eine Querschnittserweiterung (8) in dem Außenrohr (4) dient.

3. Einbaugarnitur nach Anspruch 2,
**dadurch gekennzeichnet,**
**dass** die Querschnittserweiterung (8) keilartig ausgebildet ist.

4. Einbaugarnitur nach Anspruch 2,
**dadurch gekennzeichnet,**
**dass** das Außenrohr (4) mehrere in gleichem Abstand zueinander positionierte Querschnittserweiterungen (8) umfasst.

5. Einbaugarnitur nach Anspruch 1,
**dadurch gekennzeichnet,**
**dass** das Außenrohr (4) eine eine torsionsfeste und formschlüssige Verbindung zu dem mobilen Drehgerät (7) zulassende Kontur, vorzugsweise eine Außenkontur (33) aufweist.

6. Einbaugarnitur nach Anspruch 1,
**dadurch gekennzeichnet,**
**dass** die Einbaugarnitur (1) mit einem aufsetzbaren Betätigungsgestänge (13) ausgerüstet ist.

7. Einbaugarnitur nach Anspruch 6,
**dadurch gekennzeichnet,**
**dass** das Betätigungsgestänge (13) von einem drehmomentübertragenden Schutzrohr (16) umgeben ist, welches an seinem unteren Ende (30) über einen Abschlussring (26) verfügt, der eine torsionsfeste formschlüssige Kontur, insbesondere eine Innenkontur, korrespondierend zu dem Außenrohr (4) aufweist.

8. Einbaugarnitur nach Anspruch 6,
**dadurch gekennzeichnet,**
**dass** das Betätigungsgestänge (13) teleskopierbar ausgebildet ist.

9. Einbaugarnitur nach Anspruch 6,
**dadurch gekennzeichnet,**
**dass** Einbaugarnitur (1) und Betätigungsgestänge (13) über einen Mehrkant (36) bzw. eine Kuppelmuffe (15) miteinander verbunden sind.

10. Einbaugarnitur nach Anspruch 6,
**dadurch gekennzeichnet,**
**dass** das obere Ende (17) des Betätigungsgestänges (13) zum Anschluss eines mobilen Drehgerätes (7) dient.

11. Einbaugarnitur nach Anspruch 1,
**dadurch gekennzeichnet,**
**dass** zwischen dem Außenrohr (4) und einer Randkappe (45) der Einbaugarnitur (1) eine Zentrierung (46) vorgesehen ist.

12. Einbaugarnitur nach Anspruch 11,
**dadurch gekennzeichnet,**
**dass** das Außenrohr (4) an seinem oberen Ende (48) einen nach innen gerichteten, eine Schräge (49) aufweisenden Kragen (47) aufweist, wobei der Kragen (47) samt Schräge (49) mit der Randkappe (45) korrespondiert.

13. Einbaugarnitur nach Anspruch 11 und/oder 12,
**dadurch gekennzeichnet,**
**dass** der Kragen (47) und die Randkapppe (45) über ein Befestigungsmittel (50) miteinander verbunden sind.

14. Einbaugarnitur nach Anspruch 6,
**dadurch gekennzeichnet,**
**dass** zwischen dem Außenrohr (4) und dem Abschlussring (26) am unteren Ende des Betätigungsgestänges (13) eine Abzugsicherung (51) vorgesehen ist.

15. Einbaugarnitur nach Anspruch 14,
**dadurch gekennzeichnet,**
**dass** die Abzugsicherung (51) einen Stift (52) umfasst, der von einem das Außenrohr (4) umlaufenden Ring (53) federnd in Position gehalten wird.

16. Einbaugarnitur (1) zur Bedienung von im Erdreich verlaufenden Armaturen (5) zum Anschluss der Armaturen (5) an Rohrleitungen (6), mit einem über ein mobiles Drehgerät (7) bedienbaren, von einem Hülsrohr (3) umgebenen Gestänge, mit einer der Drehung der Einbaugarnitur (1) entgegen wirkenden Verankerung (2), **gekennzeichnet dadurch, dass** die Verankerung (2) mindestens einen in das Erdreich eingetriebenen Dübel (18- 20) umfasst.

17. Einbaugarnitur nach Anspruch 16,
**dadurch gekennzeichnet,**
**dass** der oder die Dübel (18 - 20) einer mit einem Abschlussring (26) zu verbindenden Abschlusskappe (60) zugeordnet sind.

18. Einbaugarnitur nach Anspruch 16,
**dadurch gekennzeichnet,**
**dass** die Abschlusskappe (60) Aufnahmen (27, 28) für die Dübel (18 - 20) aufweist.

19. Einbaugarnitur nach Anspruch 18,
**dadurch gekennzeichnet,**
**dass** der Abschlussring (26) mit parallel zu den Dübeln (18 - 20) ausgerichteten Stegen (63, 64) ausgerüstet ist.

20. Einbaugarnitur nach Anspruch 19,
**dadurch gekennzeichnet,**
**dass** die Stege (63, 64) korrespondierend zu den Dübeln (18 - 20) ausgebildet und angeordnet sind.

## Claims

1. An installation set (1) for operating fittings (5) installed in the ground to connect the fittings (5) to pipes (6), comprising a rod assembly surrounded by a sleeve pipe (3) that can be operated using a mobile rotating device (7), comprising an anchoring (2) in the surrounding ground that counteracts the twisting of the installation set (1), the anchoring (2) being integrated into an outer pipe (4) surrounding the sleeve pipe (3),
**characterized in that**
the outer pipe (4) comprises at least one foldable wedge (9, 10, 11) as the anchoring of the installation set (1) in the ground.

2. The installation set according to claim 1, **characterized in that** at least one cross-sectional extension (8) in the outer pipe (4) serves as a further anchoring (2).

3. The installation set according to claim 2, **characterized in that** the cross-sectional extension (8) is formed in a wedge-like manner.

4. The installation set according to claim 2, **characterized in that** the outer pipe (4) comprises several cross-sectional extensions (8) positioned at an equal distance from each other.

5. The installation set according to claim 1, **characterized in that** the outer pipe (4) comprises a contour, preferably an outer contour (33), allowing for a torsion-resistant and positive connection to the mobile rotating device (7).

6. The installation set according to claim 1, **characterized in that** the installation set (1) is equipped with an attachable operating rod assembly (13).

7. The installation set according to claim 6, **characterized in that** the operating rod assembly (13) is surrounded by a torque-transmitting protective pipe (16), which on its lower end (30) has an end ring (26) comprising a torsion-resistant positive contour, in particular an inner contour, corresponding to the outer pipe (4).

8. The installation set according to claim 6, **characterized in that** the operating rod assembly (13) is of telescopic design.

9. The installation set according to claim 6, **characterized in that** the installation set (1) and the operating rod assembly (13) are connected to each other by a polygon (36) or a coupling sleeve (15), respectively.

10. The installation set according to claim 6, **characterized in that** the upper end (17) of the operating rod assembly (13) serves for connection of a mobile rotating device (7).

11. The installation set according to claim 1, **characterized in that** a centering (46) is provided between the outer pipe (4) and an edge cap (45) of the installation set (1).

12. The installation set according to claim 11, **characterized in that** the outer pipe (4) comprises on its upper end (48) an inward-facing collar (47) having an inclination (49), wherein the collar (47) together with the inclination (49) corresponds to the edge cap (45).

13. The installation set according to claim 11 and/or 12, **characterized in that** the collar (47) and the edge cap (45) are connected to each other by a fastening means (50).

14. The installation set according to claim 6, **characterized in that** a trigger safety device (51) is provided between the outer pipe (4) and the end ring (26) on the lower end of the operating rod assembly (13).

15. The installation set according to claim 14, **characterized in that** the trigger safety device (51) comprises a pin (52) that is held in position in a springloaded manner by a ring (53) surrounding the outer pipe (4).

16. An installation set (1) for operating fittings (5) installed in the ground to connect the fittings (5) to pipes (6), comprising a rod assembly surrounded by a sleeve pipe (3) that can be operated using a mobile rotating device (7), comprising an anchoring (2) that counteracts the twisting of the installation set (1), **characterized in that** the anchoring (2) comprises at least on dowel (18-20) driven into the ground.

17. The installation set according to claim 16, **characterized in that** the dowel(s) (18-20) are assigned to an end cap (60) adapted to be connected to an end ring (26).

18. The installation set according to claim 16, **characterized in that** the end cap (60) comprises recesses (27, 28) for the dowels (18-20).

19. The installation set according to claim 18, **characterized in that** the end ring (26) is equipped with bars (63, 64) aligned parallel to the dowels (18-20).

20. The installation set according to claim 19, **characterized in that** the bars (63, 64) are formed and arranged to correspond to the dowels (18-20).

## Revendications

1. Garniture de montage (1) pour la manipulation de robinetteries (5) s'étendant dans le sol pour le raccordement des robinetteries (5) à des canalisations (6), comportant une tringle pouvant être manipulée par l'intermédiaire d'un appareil rotatif mobile (7) et étant entourée d'un tube formant manchon (3), comportant un ancrage (2) agissant à l'opposé de la rotation de la garniture de montage (1) dans le sol entourant celle-ci, dans laquelle l'ancrage (2) est intégré dans un tube extérieur (4) entourant le tube formant manchon (3),
**caractérisée en ce**
**que** le tube extérieur (4) présente au moins une clavette (9, 10, 11) dépliable comme ancrage de la garniture de montage (1) dans le sol.

2. Garniture de montage selon la revendication 1,
caractérisée en ce
**qu**'au moins une extension de section transversale (8) dans le tube extérieur (4) sert d'ancrage (2) supplémentaire.

3. Garniture de montage selon la revendication 2,
**caractérisée en ce**
**que** l'extension de section transversale (8) est réalisée en forme de coin.

4. Garniture de montage selon la revendication 2,
**caractérisée en ce**
**que** le tube extérieur (4) comprend plusieurs extensions de section transversale (8) positionnées à égale distance les unes des autres.

5. Garniture de montage selon la revendication 1,
**caractérisée en ce**
**que** le tube extérieur (4) présente un contour, de préférence un contour extérieur (33), permettant une liaison résistante à la torsion et par complémentarité de forme avec l'appareil rotatif mobile (7).

6. Garniture de montage selon la revendication 1,
**caractérisée en ce**
**que** la garniture de montage (1) est équipée d'une tringle d'actionnement (13) pouvant être posée.

7. Garniture de montage selon la revendication 6,
**caractérisée en ce**
**que** la tringlerie d'actionnement (13) est entourée d'un tube de protection (16) transmettant le couple qui dispose à son extrémité inférieure (30) d'une bague de fermeture (26), laquelle bague de fermeture présente un contour, en particulier un contour intérieur, résistant à la torsion, à complémentarité de forme et correspondant au tube extérieur (4).

8. Garniture de montage selon la revendication 6,
**caractérisée en ce**
**que** la tringle d'actionnement (13) est réalisée de manière à être télescopique.

9. Garniture de montage selon la revendication 6,
**caractérisée en ce**
**que** la garniture de montage (1) et la tringle d'actionnement (13) sont reliées entre elles par l'intermédiaire d'un polygone (36) ou d'un manchon d'accouplement (15).

10. Garniture de montage selon la revendication 6,
**caractérisée en ce**
**que** l'extrémité supérieure (17) de la tringle d'actionnement (13) sert au raccordement d'un appareil rotatif mobile (7).

11. Garniture de montage selon la revendication 1,
**caractérisée en ce**
**qu**'un centrage (46) est prévu entre le tube extérieur (4) et un capuchon de bord (45) de la garniture de montage (1).

12. Garniture de montage selon la revendication 11,
**caractérisée en ce**
**que** le tube extérieur (4) présente à son extrémité supérieure (48) une collerette (47) orientée vers l'intérieur et présentant un biseau (49), dans laquelle la collerette (47) ainsi que le biseau (49) correspondent au capuchon de bord (45).

13. Garniture de montage selon les revendications 11 et/ou 12,
**caractérisée en ce**
**que** la collerette (47) et le capuchon de bord (45) sont reliés entre eux par l'intermédiaire d'un moyen de fixation (50).

14. Garniture de montage selon la revendication 6,
**caractérisée en ce**
**qu**'un moyen de blocage à détente (51) est prévu entre le tube extérieur (4) et la bague de fermeture (26) à l'extrémité inférieure de la tringle d'actionnement (13).

15. Garniture de montage selon la revendication 14,
**caractérisée en ce**
**que** le moyen de blocage à détente (51) comprend une tige (52) qui est maintenue élastiquement en position par une bague (53) entourant le tube extérieur (4).

16. Garniture de montage (1) pour la manipulation de robinetteries (5) s'étendant dans le sol pour le raccordement des robinetteries (5) à des canalisations (6), comportant une tringle pouvant être manipulée par l'intermédiaire d'un appareil rotatif mobile (7) et étant entourée d'un tube formant manchon (3), comportant un ancrage (2) agissant à l'opposé de la rotation de la garniture de montage (1), **caractérisée en ce que** l'ancrage (2) comprend au moins une cheville (18 - 20) enfoncée dans le sol.

17. Garniture de montage selon la revendication 16,
**caractérisée en ce**
**que** la ou les chevilles (18 - 20) sont associées à un capuchon de fermeture (60) à relier à une bague de fermeture (26).

18. Garniture de montage selon la revendication 16,
**caractérisée en ce**
**que** le capuchon de fermeture (60) présente des logements (27, 28) pour les chevilles (18 - 20).

19. Garniture de montage selon la revendication 18,
**caractérisée en ce**
**que** la bague de fermeture (26) est équipée de nervures (63, 64) orientées parallèlement aux chevilles (18 - 20).

20. Garniture de montage selon la revendication 19,
**caractérisée en ce**
**que** les nervures (63, 64) sont réalisées et disposées de manière à correspondre aux chevilles (18 - 20).
